# FASCICULE DE BREVET EUROPEEN

(11) **EP 2 586 940 B1**
(45) Date de publication et mention de la délivrance du brevet: **24.12.2014**
(21) Numéro de dépôt: 12007329.1
(22) Date de dépôt: 25.10.2012
(51) Int. Cl.: E05B 63/00, E05C 9/00, E05C 9/10, E05B 9/08, E05B 15/02

(54) **Dispositif de verrouillage d'un ouvrant**
Verriegelungsvorrichtung eines Öffnungsflügels
Locking device of a wing

(30) Priorité: 25.10.2011 FR 1103253
(43) Date de publication de la demande: 01.05.2013
(73) Titulaire: LA CROISEE D.S., 16350 Champagne Mouton (FR)
(72) Inventeur: Lecointe, Xavier, F-16700 Ruffec (FR)
(74) Mandataire: Thibon-Littaye, Annick

(56) Documents cités:
- EP-A2- 0 823 523
- DE-A1- 3 307 563
- GB-A- 2 475 507

## Description

La présente invention concerne les dispositifs de verrouillage pour les ouvrants. Elle concerne plus particulièrement des dispositifs de verrouillage qui sont conçus pour être vendus séparément des ouvrants et qui sont assemblés sur site.

De façon connue, les dispositifs de verrouillage comportent des boîtiers de serrure qui sont encastrés dans un logement formé dans l'ouvrant et qui renferment un mécanisme adapté à transformer le mouvement de rotation d'une poignée de commande en une translation sur elle-même d'une tringle le long d'un montant de l'ouvrant. A titre d'exemple, on pourra trouver un dispositif de verrouillage de ce type dans le document de brevet DE3307563.

Sur ces dispositifs de verrouillage, il est connu qu'un carter de poignée soit fixé sur le boîtier par deux vis formant des organes de montage sur un côté du boîtier et que la tringle soit fixée sur des éléments du mécanisme intégré dans le ce même boîtier par deux vis formant des organes de fixation, le boîtier et les éléments du mécanisme étant respectivement muni d'alésages adaptés à recevoir toutes ces vis de fixation.

Le boîtier étant encastré dans l'ouvrant, la fixation de la poignée dans le boîtier par des organes de montage traversant le montant d'ouvrant a pour effet de fixer le boîtier par rapport au montant d'ouvrant. Des orifices de passage sont réalisés dans l'ouvrant pour permettre le passage des organes de montage. Il convient dès lors que les orifices de passage réalisés sur l'ouvrant et les alésages formés dans le boîtier pour recevoir les organes de montage soient en regard les uns des autres pour pouvoir assurer le vissage. Or, les tolérances de fabrication du boîtier et les jeux de montage lors de la mise en position du boîtier dans l'ouvrant peuvent générer un décalage d'alignement entre les orifices de passage sur l'ouvrant et les alésages du boîtier, ce qui est préjudiciable puisque le boîtier doit respecter une position donnée pour que la tringle solidaire du mécanisme intégré dans le boîtier puisse coulisser le long du montant de l'ouvrant. Ce décalage peut créer des contraintes pour l'ensemble du dispositif de verrouillage lors de la fixation de la poignée sur le boîtier de serrure.

L'invention vise à proposer un dispositif de verrouillage d'un ouvrant qui permette une fixation sans contrainte d'un carter de poignée sur le boîtier de serrure alors que celui-ci intègre un mécanisme dont un élément est solidarisé à la tringle de manoeuvre adapté à se déplacer le long d'un montant de l'ouvrant.

A cet effet, l'invention propose un dispositif de verrouillage d'un ouvrant selon la revendication 1.

Notamment, le dispositif de verrouillage comporte une tringle qui est commandée en translation par l'action d'un mécanisme intégré dans un boîtier de serrure encastré dans l'ouvrant le long duquel doit coulisser la tringle pour assurer le verrouillage. Le mécanisme est adapté à générer le déplacement en translation de la tringle à partir d'un mouvement de l'organe de commande qui est rapporté par l'intermédiaire d'un carter vissé sur le boîtier, avec des orifices de passage qui sont prévus dans l'ouvrant pour permettre le vissage à travers l'ouvrant du carter de l'organe de commande dans des alésages de fixation réalisés dans le boîtier et qui s'étendent selon un axe transversal sensiblement perpendiculaire à l'axe longitudinal de translation de la tringle. La tringle est fixée sur le mécanisme intégré dans le boîtier de serrure par l'intermédiaire desdits moyens d'ajustement qui s'étendent à l'intérieur du boîtier selon un axe d'ajustement qui est perpendiculaire à l'axe transversal des alésages de fixation pour l'organe de commande. La tringle est fixée par vissage sur le mécanisme intégré dans le boîtier de serrure au moyen d'un écrou adapté à coulisser dans un alésage d'ajustement formé dans un élément de ce mécanisme. Cet écrou et l'alésage d'ajustement forment les moyens d'ajustement permettant d'ajuster la position du boîtier de serrure pour que les orifices de passage dans le dormant et les alésages de fixation sur le boîtier correspondent.

Ainsi, on peut rattraper les jeux de fabrication et de montage en s'assurant que les alésages taraudés du boîtier et les orifices de passage dans l'ouvrant sont bien alignés pour permettre la fixation du carter de l'organe de commande sans risquer de décaler la tringle par rapport au plan du montant de l'ouvrant dans lequel la tringle doit coulisser.

Selon des caractéristiques préférées de l'invention, le mécanisme comporte un coulisseau guidé en translation dans le boîtier et sur lequel est fixée la tringle. Dans ce cas, l'alésage d'ajustement est réalisé dans la masse du coulisseau. Avantageusement, le coulisseau est disposé dans un logement interne au boîtier de serrure et c'est ce logement interne qui forme butée de fin de course de l'écrou dans l'alésage d'ajustement. A l'opposé de l'alésage d'ajustement, un épaulement est formé par une face du coulisseau dans lequel est réalisé un trou de moindre diamètre par lequel est adaptée à passer une vis de fixation de la tringle et cet épaulement forme une autre butée de fin de course pour l'écrou coulissant avec lequel est adaptée à coopérer la vis de fixation de la tringle. L'alésage d'ajustement et l'écrou présentent des formes complémentaires et avantageusement une forme hexagonale de telle sorte que l'écrou est monté dans l'alésage uniquement coulissant.

L'organe de commande peut être une poignée dont la rotation commande la rotation d'une tige carrée et d'un fouillot, auquel est associé un pion de guidage qui entraîne en translation ledit coulisseau solidaire de la tringle.

Selon un mode de réalisation avantageux de l'invention, l'organe de commande est vissé dans le boîtier par l'intermédiaire d'une douille taraudée qui est logée dans un alésage de fixation du boîtier. Cette douille est adaptée à coulisser lors du vissage de l'organe de commande de telle sorte qu'elle peut s'étendre à l'extérieur du boîtier, tout en restant en prise dans le boîtier, jusqu'à une position de butée dans laquelle elle prend appui contre la face interne du montant d'ouvrant.

Ainsi, on crée une continuité dans la transmission d'efforts entre l'organe de commande et le mécanisme de serrure intégré dans le boîtier puisque l'organe de commande et ce boîtier sont autorisés, par le rôle intermédiaire de la douille qui se déplace mais reste solidaire du boîtier, à prendre en sandwich le montant d'ouvrant.

La douille et l'alésage de fixation correspondant comportent à cet effet des formes complémentaires pour d'une part bloquer la douille en rotation dans l'alésage et pour d'autre part guider cette douille en translation et former butée de fin de course.

L'invention concerne également une baie vitrée comprenant un ouvrant qui coulisse dans un dormant, dans laquelle l'ouvrant est adapté à se verrouiller dans un montant de ce dormant à l'aide d'un dispositif de verrouillage tel qu'il a pu être décrit précédemment.

L'invention sera maintenant plus complètement décrite dans le cadre de caractéristiques préférées et de leurs avantages, en faisant référence aux figures 1 à 7 dans lesquelles :
- la figure 1 est une représentation en perspective, vue de trois quart arrière, d'un dispositif de verrouillage selon l'invention associé à un montant d'ouvrant et à un organe de commande, l'ouvrant étant représenté en coupe partielle pour laisser un aperçu d'un boîtier de serrure intégré dans l'ouvrant ;
- les figures 2 et 3 sont des représentations en perspective du boîtier de serrure et de la tringle associée tels que représentés sur la figure 1, ici vus de trois quart avant, ledit boîtier étant représenté encastré dans l'ouvrant (Fig. 3) ou avant montage (Fig. 2) ;
- la figure 4 est une vue éclatée du boîtier de serrure et de la tringle associée représentée sur la figure 2 ;
- les figures 5 et 6 sont des vues en coupe dans un pian vertical du dispositif de verrouillage selon l'invention respectivement dans une première position d'ajustement transversal du boîtier de serrure du dispositif (Fig. 5) et dans une deuxième partie d'ajustement transversal du boîtier (Fig. 6) ;
- et la figure 7 est une vue en perspective d'un boîtier et d'une tringle selon l'invention avec des moyens d'ajustement secondaires pour la fixation du carter de l'organe de commande (ici non représenté) sur le boîtier de serrure.

La figure 1 représente un montant d'ouvrant 2 sur lequel est montée une poignée 4 par l'intermédiaire d'un carter 3 et d'un boîtier de serrure 6. Une tige carrée 8 transmet le mouvement de la poignée à un mécanisme intégré dans le boîtier et visible notamment sur les figures 4 à 6.

On comprend que sur la figure 1, pour des raisons de clarté, la vitre de l'ouvrant n'a pas été représentée alors que l'on voit le montant et la poignée depuis l'intérieur de la baie.

Une douille de fixation 88 de la poignée sur le boîtier et une vis de fixation 90 associée sont ici visibles et seront décrites ci-après. Elles s'étendent selon un axe transversal parallèle à l'axe de la tige carrée, et elles permettent la fixation du carter de poignée sur le montant pour que la tige carrée de la poignée coopère avec le mécanisme intégré dans le boîtier.

Les figures 2 à 4 représentent le montage dans l'ouvrant d'un boîtier de serrure qui comporte un mécanisme intégré sur lequel est fixée une tringle 12, qui s'étend longitudinalement, par l'intermédiaire de deux vis 14 et 16.

Le boîtier 6 présente une forme et des dimensions adaptées pour qu'il s'encastre dans le montant d'ouvrant 2 via un logement 18 débouchant sur la face d'extrémité frontale 20 du montant.

Des orifices de passage 21 sont réalisés dans une face latérale 22 du montant et ils sont disposés sur cette face latérale de manière à correspondre, dans la position encastrée du boîtier dans l'ouvrant (figure 2), à des alésages réalisés dans le boîtier.

Le boîtier, tel que cela est particulièrement visible sur les figures 3 à 6, comporte deux coques adaptées à être fixées l'une contre l'autre, l'une formant le coffre 24 et l'autre formant le foncet 26. Ces deux coques sont sensiblement les mêmes, étant entendu que pour permettre leur fixation, le coffre porte des éléments d'indexation en saillie adaptés à coopérer avec des éléments d'indexation en creux disposés de façon correspondante sur le foncet. Les deux coques sont creusées et percées de façon correspondante pour former, une fois fixées l'une à l'autre, des logements et des passages pour des éléments constitutifs d'un mécanisme de transmission d'efforts adapté à transmettre un mouvement de translation de la tringle 12 depuis un mouvement de rotation de la poignée 4 et donc de la tige carrée 8.

Le mécanisme de transmission d'efforts comporte un fouillot 28, un pion de guidage 30, un coulisseau 32 et des écrous de fixation 34 et 36, adaptés à recevoir les vis de fixation de la tringle 14 et 16.

Le fouillot 28 est formé d'un cylindre de réception de la tige carrée 8 et d'une came 38 qui s'étend en saillie radiale du cylindre et qui présente une rainure transversale 40 adaptée à recevoir le pion de guidage.

Le pion de guidage 30 présente une forme cylindrique avec un collet central 42 et deux parties d'extrémité de moindre diamètre formant ainsi deux épaulements. Comme cela sera décrit ci-après, le collet central et les parties d'extrémité du pion présentent des diamètres adaptés à coopérer avec des rainures formées sur le fouillot ou le coulisseau et avec une lumière formée sur les coques du boîtier.

Le coulisseau 32 présente sensiblement la forme d'un parallélépipède dont une face frontale est adaptée à être au contact de la tringle et porte à cet effet un tenon 44 d'indexage. La face opposée, tournée vers l'intérieur du boîtier, est creusée partiellement de manière à former une partie centrale creuse qui est délimitée par les bords latéraux du coulisseau, par la surface interne de la face frontale, et par des parties supérieure et inférieure pleines dans chacune desquelles est percé un alésage d'ajustement 46 et 48 de section hexagonale et qui s'étend depuis la face opposée jusqu'à la face frontale.

On peut noter que les alésages d'ajustement s'étendent selon un axe à la fois perpendiculaire à l'axe longitudinal selon lequel s'étend la tringle et perpendiculaire à l'axe transversal des douilles et des vis de fixation de la poignée sur le boîtier.

La partie centrale creuse présente ainsi des dimensions adaptées pour qu'elle puisse recevoir au moins en partie la came 38 du fouillot. Chaque bord latéral présente une rainure 50, symétriquement de part et d'autre de la partie centrale creuse. Ces rainures 50 présentent chacune un diamètre adapté à recevoir le pion de guidage au niveau de ce pion.

Lorsque le mécanisme de transmission d'efforts est assemblé et logé dans le boîtier de serrure, le pion de guidage s'étend parallèlement à la tige carrée selon un axe transversal, logée à la fois dans la rainure du fouillot et dans celle du coulisseau avec le fouillot à l'intérieur du coulisseau. On comprendra que cette disposition pourra être modifiée sans sortir de l'invention définie par les revendications annexées.

Chaque alésage d'ajustement présente un épaulement formé par la face frontale du coulisseau dans laquelle est réalisé un trou 52 et 54 respectivement coaxial à l'alésage traversant auquel il correspond et de moindre diamètre que celui de cet alésage d'ajustement.

Chaque alésage d'ajustement reçoit un des écrous d'ajustement 34 et 36, qui comportent respectivement un tube cylindrique 56 et 58 de section circulaire et de diamètre extérieur sensiblement égal au diamètre du trou 52, 54. Le tube est prolongé à une extrémité en saillie radiale par une collerette 60 et 62 de forme hexagonale et de dimension correspondante au diamètre intérieur de l'alésage d'ajustement. L'écrou est ainsi libre de se déplacer en translation dans l'alésage traversant du coulisseau jusqu'à une position d'extrémité déployée, visible sur la figure 5, dans laquelle la collerette vient en butée contre la surface interne de la face frontale formant épaulement.

Comme décrit précédemment, les écrous de fixation 34 et 36 présentent un filetage intérieur adapté à coopérer avec des vis de fixation de la tringle 14 et 16. La tringle 12 présente ici deux trous de fixation 64 et 66 pour le passage de ces vis, une lumière 68 adaptée à recevoir le tenon d'indexage 44 lorsque le coulisseau est plaqué contre la tringle et une lumière 70 adaptée à laisser passer un doigt de commande 72 d'un dispositif d'anti-fausse manoeuvre (visible sur les figures 2 et 3 et non représenté sur les figures 4 à 6 pour des raisons de clarté de représentation).

Il est connu d'utiliser des dispositifs d'anti-fausse manoeuvre empêchant le déplacement de la tringle via le coulisseau dès lors que l'ouvrant n'est pas en position fermée, plaquée contre le dormant. Le doigt 72 est maintenu en position saillante hors du boîtier et au-delà de la tringle par des moyens élastiques formant ressort, et le fait qu'il soit saillant bloque le déplacement de la tringle par butée du bord définissant la lumière 70 contre le doigt.

Tel que décrit précédemment, les coques du boîtier présentent des creux et des alésages pour le fonctionnement du dispositif. Un évidement 74 (visible pour le coffre 24 et caché par le foncet 26 sur la figure 4) est aménagé sur sensiblement toute la hauteur des coques pour créer un logement de réception du coulisseau 76 lorsque le boîtier est assemblé. Le logement 76 présente des dimensions adaptées pour que le coulisseau puisse coulisser dans la direction de déplacement de la tringle sans jeu dans les directions perpendiculaires. Le coulisseau se déplace contre une paroi de fond 77 qui forme butée pour le déplacement des écrous de fixation à l'intérieur des alésages traversant du coulisseau.

D'autre part, tel que cela est visible figure 4, cette fois pour le coffre et le foncet, les coques présentent une lumière coudée 78 adaptée chacune à recevoir une extrémité du pion 30 pour son guidage, un alésage central 80 adapté à loger le cylindre du fouillot 28 et deux alésages de fixation 82 et 84 de part et d'autre de l'alésage central 80 qui présentent des méplats latéraux et des rainures axiales pour recevoir et garder des douilles de fixation de la poignée 86 et 88 dont la mise en position et le fonctionnement seront décrits ci-après plus longuement. Ces douilles sont adaptées à recevoir chacune une vis de fixation 90 du carter de poignée comme cela est visible sur la figure 1.

Les douilles 86 et 88 sont de forme identique. Elles présentent chacune une forme cylindrique de section circulaire avec latéralement des méplats. Sur la paroi droite formant ces méplats, un bossage est disposé légèrement en saillie de manière à créer un contact linéaire avec les parois droites formant les méplats latéraux de l'alésage correspondant. Chaque douille comporte en outre, sur sa paroi bombée supérieure ainsi que sur sa paroi bombée inférieure, deux ergots qui sont disposés dans des coins opposés en diagonale de la paroi. Les ergots présentent une forme de section sensiblement triangulaire, avec une face inclinée formant rampe qui est tournée vers l'extérieur de la douille et une face droite formant butée qui est tournée vers l'intérieur de la douille. Ces ergots ont une hauteur sensiblement égale à la profondeur des rainures axiales réalisées dans les alésages de fixation 82 et 84. On observe que certaines de ces rainures sont interrompues dans les alésages de telle sorte que, lorsque le coffre et le foncet du boîtier sont assemblés, aucune des rainures ne soient traversantes d'un côté à l'autre du boîtier. La forme et la disposition des ergots permettent ainsi de monter à force les douilles dans les rainures par la face inclinée et d'arrêter ces douilles en butée lors de leur translation hors du boîtier par la face droite. En outre, tel que cela est visible sur la figure 4, les rainures axiales sont alternativement débouchantes d'un côté ou de l'autre du boîtier de telle sorte que la douille peut coulisser dans un sens ou dans l'autre, toujours retenue en butée par les ergots dans les rainures.

De la sorte, les douilles et l'alésage de fixation correspondant comportent des formes complémentaires de méplat pour bloquer la douille en rotation, et des formes complémentaires de rainure et d'ergot pour guider ladite douille en translation et former butée de fin de course.

On va maintenant décrire succinctement le fonctionnement du dispositif de verrouillage d'ouvrant dans le mode de réalisation représenté.

Lorsque l'ouvrant est appuyé contre le dormant, l'utilisateur tourne la poignée pour verrouiller l'ouvrant, la rotation de la tige carrée entraîne la rotation, autour de l'axe défini par la tige carrée, à la fois du fouillot et du pion de guidage 30 qui est engagé dans la rainure 40 formée dans la came 38 du fouillot. La rotation du pion également engagé dans la rainure 50 du coulisseau entraîne un déplacement de ce coulisseau, gardé en translation simple dans le logement 76, et donc un déplacement en translation de la tringle.

Les extrémités du pion de guidage sont, comme décrit précédemment, logés respectivement dans une des lumières coudées.

On observe que le mécanisme de transmission d'effort est adapté à se déplacer d'une première position dans laquelle le pion de guidage est en butée contre l'extrémité de la partie rectiligne de la lumière coudée à une deuxième position (visible sur les figures 5 à 7) dans laquelle le pion de guidage est en butée contre l'extrémité de la partie coudée de la lumière coudée.

Le mouvement de rotation sur la poignée permet le déplacement en translation de la tringle le long d'un montant de l'ouvrant pour le verrouillage dans une gâche du dormant.

Selon le type d'ouvrant, le verrouillage peut être effectué soit directement par les extrémités de la tringle qui viennent se loger dans des gâches disposées dans les montants supérieurs et inférieurs, soit par l'intermédiaire de crochets disposés sur la tringle et adaptés à se loger dans des gâches formées dans le montant vertical du dormant. Dans ce dernier cas, le fait que le mécanisme de transmission d'effort présente une position dans laquelle le pion de guidage est disposé dans une partie coudée perpendiculaire au sens de déplacement de la tringle permet de propose un dispositif anticrochetage particulièrement efficace et breveté par ailleurs par la demanderesse.

On observe qu'il convient d'assurer un montage précis de la tringle et de la poignée par rapport au mécanisme intégré dans le boîtier pour que la position de la tringle par rapport à la poignée soit assurée et que le fonctionnement du mécanisme de transmission d'effort soit fluide et sans contrainte mécanique.

Le montage s'effectue de la façon suivante :
On loge l'ensemble des éléments constitutifs du mécanisme de transmission d'efforts dans le boîtier de serrure entre le coffre et le foncet, et notamment le fouillot 28 dans l'alésage principal 80 formé dans le coffre et le foncet. On dispose les écrous 34 et 36 dans les alésages d'ajustement 46 et 48 du coulisseau, ainsi que les douilles de fixation 86 et 88 de poignée dans un des alésages périphériques 82 et 84 du coffre et du foncet. On place ensuite le pion de guidage 30 à la fois dans la rainure 40 du fouillot et dans la rainure 50 du coulisseau que l'on loge simultanément dans le logement interne 76 formé entre le foncet et le coffre, et l'on renferme le boîtier de serrure en plaquant et en vissant l'une contre l'autre les coques de ce boîtier, en s'assurant que les extrémités du pion de guidage sont correctement logées dans les lumières coudées 78 formées dans le coffre et le foncet.

On fixe ensuite la tringle sur le mécanisme pour qu'elle puisse suivre les déplacements du coulisseau. On plaque à cet effet la tringle contre le coulisseau, en faisant correspondre la lumière 68 de la tringle avec le tenon d'indexage 44 du coulisseau ou tout au moins en plaçant devant les trous 52 et 54, réalisés dans la face frontale du coulisseau, les trous correspondant 64 et 66 de la tringle. On fixe alors la tringle par vissage des vis de fixation 14 et 16 dans les écrous 34 et 36 déjà disposés dans les alésages d'ajustement formés à l'intérieur du coulisseau.

On rapporte ensuite l'ensemble formé par le boîtier et la tringle sur l'ouvrant. La tringle est plaquée contre la face d'extrémité frontale 20, prête à translater le long du montant de l'ouvrant, et on encastre le boîtier dans un logement 18 formé dans l'ouvrant de sorte que les alésages de fixation 80, 82 et 84 du foncet et du coffre correspondant aux orifices de passage 21 réalisés dans les faces latérales 22 du montant pour rendre accessibles les alésages de fixation à travers le montant. On comprendra que ce cas correspond à un mode de réalisation avec deux poignées disposées respectivement de chaque côté du montant, mais qu'une seule poignée pourra être utilisée et qu'il s'agira alors de faire correspondre les alésages 80, 82 et 84 du foncet ou du coffre avec les trous 21 réalisés dans une face latérale du montant sur laquelle sera rapportée la poignée unique.

On fixe le carter de poignée par vissage sur le boîtier de serrure, en vissant les vis de fixation 90 dans les douilles 86 et 88. Le vissage tire la douille de son logement traversant vers la poignée et la face latérale du montant de l'ouvrant contre laquelle la poignée est appuyée, jusqu'à ce que la douille entre en butée contre la surface interne de cette face latérale.

On assure ainsi une continuité de contact entre le boîtier de serrure et le carter de poignée par l'intermédiaire du montant de l'ouvrant et de la douille (comme cela est visible sur la figure 1) de telle sorte qu'on évite de laisse un jeu interne entre le profilé formant le montant et le boîtier et qu'on se prévient ainsi de risques éventuels de torsion de la tringlerie.

Selon une caractéristique avantageuse de l'invention, les écrous peuvent coulisser à l'intérieur des alésages d'ajustement formés dans le coulisseau. Ainsi, lors de la fixation de la tringle au boîtier par vissage, les écrous deviennent flottants axialement pour assurer une fixation efficace sans imposer de contraintes au mécanisme puisque le boîtier est par ailleurs rendu solidaire de la poignée à travers des ouvertures faites dans le montant d'ouvrant. Dans le cas, représenté à la figure 5, où les jeux de fabrication du montant d'ouvrant font que les trous réalisés dans la face latérale du montant pour la fixation de la poignée (ici non représentés) sont à une distance plus grande de la face frontale contre laquelle doit coulisser la tringle que celle déterminée théoriquement, les écrous coulissent lors de la mise en position jusqu'à venir ici en butée contre l'épaulement fait par la face frontale du coulisseau. Dans le cas, représenté à la figure 6, où les jeux de fabrication sont cette fois tels que les trous sont à une distance de la face frontale qui est plus petite que celle déterminée théoriquement, les écrous sont repoussés vers le fond du logement interne pour rapprocher le plan de translation de la tringle et l'axe de la tige carrée.

Dans des variantes non représentées, on pourra prévoir, sans que cette liste soit exhaustive, que le déplacement de la tringle est commandé par un autre organe de commande qu'une poignée, et notamment par un loquet à coulisse, et que le mécanisme de transmission d'effort est modifié pour réaliser la translation de la tringle.

La description qui précède explique clairement comment l'invention permet d'atteindre les objectifs qu'elle s'est fixés. En particulier, elle fournit un dispositif de verrouillage qui permet de limiter les contraintes sur le boîtier de serrure et le mécanisme qu'il renferme et les contraintes sur le montant de l'ouvrant qui est réalisé ici par un profilé. La présence d'écrous flottants dans des alésages réalisés dans le coulisseau permet de rendre solidaire la tringle et le boîtier de serrure, via le coulisseau, tout en permettant un rattrapage des jeux de fabrication et de montage du boîtier de serrure et du montant d'ouvrant.

L'invention permet en outre, toujours dans un souci de limiter les contraintes sur le montant d'ouvrant lors de la mise en place du boîtier de serrure, de créer un contact continu entre l'organe de commande et le boîtier qui prennent en sandwich le montant d'ouvrant par la présence complémentaire de douilles.

Il ressort néanmoins de ce qui précède que l'invention définie par les revendications annexées n'est pas limitée aux modes de mise en ceuvre qui ont été spécifiquement décrits et représentés sur les figures.

## Revendications

1. Dispositif de verrouillage d'un ouvrant contre un dormant par le déplacement d'une tringle (12) en translation le long d'un montant (2) dudit ouvrant en réponse à une action exercée sur un moyen de commande (4) du dispositif de verrouillage dont un carter est fixé, en position de montage, sur ledit montant, dans lequel le déplacement de la tringle (12) est commandé par l'action d'un mécanisme intégré dans un boîtier de serrure (6) du dispositif de verrouillage encastré, en position de montage, dans ledit montant, et dans lequel, en position de montage, la tringle est rendue solidaire d'un élément du mécanisme (32) intégré dans le boîtier de serrure (6) par des organes de fixation (44, 16) de la tringle, le moyen de commande (4) étant monté sur le boîtier de serrure (6) par des organes de montage qui fixent en outre, en position de montage, le boîtier de serrure dans le montant d'ouvrant,
**caractérisé en ce que** des orifices de passage (21) sont prévus dans l'ouvrant pour rendre accessibles des alésages de fixation (82, 84) qui sont réalisées dans le boîtier de serrure (6) pour le vissage dudit carter de l'organe de commande (4), lesdits alésages de fixation (82, 84) s'étendant selon un axe transversal sensiblement perpendiculaire à l'axe longitudinal de translation de la tringle (12),
et **caractérisé en ce que** la tringle est apte à être fixée sur le mécanisme (32) intégré dans le boîtier de serrure (6) par l'intermédiaire de moyens d'ajustement (34, 36, 46, 48) qui sont prévus à l'intérieur du boîtier (6) de manière à ajuster les positions relatives des organes de montage du moyen de commande (4) et des organes de fixation de la tringle (12), lesdits moyens d'ajustement des organes de fixation de la tringle (12) étant formés par un écrou (34, 36) et un alésage d'ajustement (46, 48) de telle sorte que la tringle est apte à être fixée par vissage sur le mécanisme (32) intégré dans le boîtier de serrure (6) au moyen dudit écrou (34, 36) adapté à coulisser dans ledit alésage (46, 48) d'ajustement formé dans ledit boîtier (6), selon un axe d'ajustement qui est perpendiculaire à l'axe longitudinal de ladite tringle et à l'axe transversal desdits alésages de fixation (46, 48).

2. Dispositif selon la revendication 1, **caractérisé en ce que** ledit mécanisme comporte un coulisseau (32) guidé en translation dans le boîtier de serrure (6) et sur lequel est apte à être fixée ladite tringle (12), ledit alésage d'ajustement (46, 48) étant réalisé dans le coulisseau.

3. Dispositif selon la revendication 2, **caractérisé en ce que** le coulisseau (32) est disposé dans un logement (76) interne au boîtier de serrure (6) qui forme butée de fin de course de l'écrou (34, 36) dans ledit alésage d'ajustement (46, 48), et **en ce que**, à l'opposé, l'alésage d'ajustement présente un épaulement formé par une face du coulisseau dans lequel est réalisé un trou (52, 54) de moindre diamètre par lequel est adaptée à passer une vis de fixation de la tringle (14, 16) pour coopérer avec ledit écrou coulissant dans ledit alésage d'ajustement.

4. Dispositif selon l'une des revendications 1 à 3, caractérisé en ce l'alésage d'ajustement (46, 48) présente une section hexagonale et en ce que l'écrou (34, 36) comporte une tête hexagonale de dimension extérieure sensiblement égale à la dimension intérieure de l'alésage d'ajustement.

5. Dispositif selon l'une quelconque des revendications 1 à 4, **caractérisé en ce que** l'organe de commande (4) est une poignée dont la rotation commande la rotation d'une tige carrée (8) et d'un fouillot (28), auquel est associé un pion de guidage (30) qui entraîne en translation ledit coulisseau (32) solidaire de la tringle (12).

6. Dispositif selon l'une quelconque des revendications 1 à 5, **caractérisé en ce que** l'organe de commande (4) est vissé dans le boîtier de serrure (6) par l'intermédiaire d'une douille taraudée (86, 88) qui est logée dans un alésage de fixation (82, 84) réalisé dans ledit boîtier et qui est adaptée à coulisser à l'extérieur du boîtier, tout en restant en prise, lors du vissage jusqu'à une position de butée contre le montant d'ouvrant (2).

7. Dispositif selon la revendication 6, **caractérisé en ce que** la douille (86, 88) et l'alésage de fixation (82, 84) correspondant comportent des formes complémentaires de méplat pour bloquer la douille en rotation, et des formes complémentaires de rainure et d'ergot pour guider ladite douille en translation et former butée de fin de course.

8. Baie vitrée comprenant un ouvrant coulissant dans un dormant et se verrouillant dans un montant dudit dormant à l'aide d'un dispositif de verrouillage selon l'une des revendications 1 à 7.

## Patentansprüche

1. Vorrichtung zur Verriegelung eines Öffnungsflügels gegen eine Zarge durch translatorisches Bewegen eines Schließblechs (12) entlang eines Rahmenteils (2) des Öffnungsflügels als Reaktion auf eine Aktion, die auf ein Betätigungsmittel (4) der Verriegelungsvorrichtung ausgeübt wird, dessen Gehäuse in der Montageposition an dem Rahmen befestigt ist, wobei die Bewegung des Schließblechs (12) durch die Aktion eines Mechanismus betätigt wird, der in einen Schlosskasten (6) der Verriegelungsvorrichtung integriert ist, welcher in der Montageposition in dem Rahmen versenkt ist, und wobei das Schließblech in der Montageposition über Befestigungsorgane (14, 16) des Schließblechs mit einem Element des in den Schlosskasten (6) integrierten Mechanismus (32) verbunden ist, wobei das Betätigungsmittel (4) am Schlosskasten (6) über Montageelemente montiert ist, die darüber hinaus in der Montageposition den Schlosskasten im Rahmen des Öffnungsflügels fixieren,
**dadurch gekennzeichnet, dass** im Öffnungsflügel Durchgangslöcher (21) vorgesehen sind, um Befestigungsbohrungen (82, 84) zugänglich zu machen, die im Schlosskasten (6) zum Anschrauben des Gehäuses des Betätigungsmittels (4) ausgeführt sind, wobei sich die Befestigungsbohrungen (82, 84) entlang einer Querachse erstrecken, die in im Wesentlichen rechtwinklig zur Translationslängsachse des Schlossblechs (12) verläuft,
und **dadurch gekennzeichnet, dass** das Schlossblech so gestaltet ist, dass an dem in den Schlosskasten (6) integrierten Mechanismus (32) über Justiermittel (34, 36, 46, 48) befestigt werden kann, die innerhalb des Kastens (6) vorgesehen sind, so dass die relativen Positionen der Montageorgane des Betätigungsmittels (4) und der Befestigungsorgane des Schließblechs (12) zueinander justiert werden, wobei die Justiermittel der Befestigungselemente des Schließblechs (12) durch eine Mutter (34, 36) und eine Justierbohrung (46, 48) gebildet werden, so dass das Schließblech mittels der Mutter (34, 36) durch Anschrauben an dem in den Schlosskasten (6) integrierten Mechanismus (32) befestigt werden kann, wobei die Mutter in der im Kasten (6) ausgebildeten Justierbohrung (46, 48) entlang einer Justierachse verschoben werden kann, die rechtwinklig zur Längsachse des Schließblechs und zur Querachse der Befestigungsbohrungen (46, 48) verläuft.

2. Vorrichtung nach Anspruch 1, **dadurch gekennzeichnet, dass** der Mechanismus einen im Schlosskasten (6) translatorisch geführten Schieber (32) aufweist, an dem das Schließblech (12) befestigt werden kann, wobei die Justierbohrung (46, 48) in dem Schieber ausgeführt ist.

3. Vorrichtung nach Anspruch 2, **dadurch gekennzeichnet, dass** der Schieber (32) in einer Aufnahme (76) innerhalb des Schlosskastens (6) angeordnet ist, die einen Endanschlag für die Mutter (34, 36) in der Justierbohrung (46, 48) bildet, und dadurch, dass die Justierbohrung auf der entgegengesetzten Seite eine Schulter aufweist, die durch eine Fläche des Schiebers gebildet wird, in der ein Loch (52, 54) mit einem kleineren Durchmesser ausgeführt ist, durch das eine Befestigungsschraube für das Schließblech (14, 16) hindurchgeführt werden kann, um mit der in der Justierbohrung verschiebbaren Mutter zusammenzuwirken.

4. Vorrichtung nach einem der Ansprüche 1 bis 3, **dadurch gekennzeichnet, dass** die Justierbohrung (46, 48) einen sechseckigen Querschnitt aufweist und dass die Mutter (34, 36) einen Sechskantkopf umfasst, dessen Außenmaß im Wesentlichen gleich dem Innenmaß der Justierbohrung ist.

5. Vorrichtung nach einem der Ansprüche 1 bis 4, **dadurch gekennzeichnet, dass** es sich bei dem Betätigungselement (4) um einen Griff handelt, durch dessen Drehung eine Vierkantstange (8) und eine Nuss (28) gedreht werden, der ein Führungszapfen (30) zugeordnet ist, der den mit dem Schließblech (12) verbundenen Schieber (32) translatorisch mitnimmt.

6. Vorrichtung nach einem der Ansprüche 1 bis 5, **dadurch gekennzeichnet, dass** das Betätigungselement (4) in den Schlosskasten (6) über einen Gewindeeinsatz (86, 88) geschraubt wird, der in einer Befestigungsbohrung (82, 84) sitzt, die in dem Kasten ausgeführt ist, und der so gestaltet ist, dass er außerhalb des Kastens verschoben wird und dabei beim Schrauben bis in eine Anschlagposition gegen den Rahmen des Öffnungsflügels (2) im Eingriff verbleibt.

7. Vorrichtung nach Anspruch 6, **dadurch gekennzeichnet, dass** der Einsatz (86, 88) und die entsprechende Befestigungsbohrung (82, 84) komplementär ausgebildete abgeflachte Formen aufweisen, um den Einsatz in der Drehung zu arretieren, und komplementäre Formen von Nut und Nase, um den Einsatz translatorisch zu führen und einen Endanschlag zu bilden.

8. Verglaste Öffnung, die einen Öffnungsflügel umfasst, der in einer Zarge verschiebbar ist und sich in einem Rahmenteil der Zarge mithilfe einer Verriegelungsvorrichtung nach einem der Ansprüche 1 bis 7 verriegeln lässt.

## Claims

1. Device for locking a leaf against a frame by the displacement of a rod (12) in translation along an upright (2) of the said leaf in response to an action exerted upon a means (4) for controlling the locking device, of which means a housing is fixed, in the mounting position, onto the said upright, wherein the displacement of the rod (12) is controlled by the action of a mechanism integrated into a lock casing (6) of the locking device, which lock casing is set, in the mounting position, into the said upright, and wherein, in the mounting position, the rod is rendered integral with an element of the mechanism (32) integrated into the lock casing (6) by components (14, 16) for fixing the rod, the control means (4) being mounted on the lock casing (6) by mounting components which, in the mounting position, also fix said lock casing in the leaf upright,
**characterised in that** through-orifices (21) are provided in the leaf to provide access to fixing bores (82, 84) which are engineered in the lock casing (6) for the screwing-on of the said housing of the control component (4), the said fixing bores (82, 84) extending along a transverse axis which is substantially perpendicular to the longitudinal axis of translation of the rod (12),
and **characterised in that** the rod is capable of being fixed onto the mechanism (32) integrated into the lock casing (6) via adjustment means (34, 36, 46, 48) which are provided inside the casing (6) so as to adjust the relative positions of the components for mounting the control means (4) and components for fixing the rod (12), the said means for adjusting the components for fixing the rod (12) being formed by a nut (34, 36) and an adjustment bore (46, 48) in such a way that the rod is capable of being fixed by screwing onto the mechanism (32) integrated into the lock casing (6) by means of the said nut (34, 36) which is adapted to slide in the said adjustment bore (46, 48) formed in the said casing (6) along an axis of adjustment which is perpendicular to the longitudinal axis of the said rod and to the transverse axis of the said fixing bores (46, 48).

2. Device according to Claim 1, **characterised in that** the said mechanism comprises a slide (32) which is guided in translation in the lock casing (6) and onto which the said rod (12) is capable of being fixed, the said adjustment bore (46, 48) being engineered in the slide.

3. Device according to Claim 2, **characterised in that** the slide (32) is disposed in a seating (76) internal to the lock casing (6) which forms an end-of-travel stop for the nut (34, 36) in the said adjustment bore (46, 48), and **in that**, on the opposite side, the adjustment bore has a shoulder formed by one face of the slide, in which there is engineered a hole (52, 54) of smaller diameter through which a screw (14, 16) for fixing the rod is adapted to pass in order to cooperate with the said nut which slides in the said adjustment bore.

4. Device according to one of Claims 1 to 3, **characterised in that** the said adjustment bore (46, 48) has a hexagonal section and **in that** the nut (34, 36) comprises a hexagonal head with an external size which is substantially equal to the internal size of the adjustment bore.

5. Device according to any of Claims 1 to 4, **characterised in that** the control component (4) is a handle, rotation of which controls the rotation of a square rod (8) and of a follower (28) with which there is associated a guide pin (30) which drives in translation the said slide (32) which is integral with the rod (12).

6. Device according to any of Claims 1 to 5, **characterised in that** the control component (4) is screwed into the lock casing (6) via a threaded sleeve (86, 88) which is housed in a fixing bore (82, 84) engineered in the said housing and is adapted to slide outside the housing, while at the same time remaining in engagement, when screwing takes place as far as a position of abutment against the leaf upright (2).

7. Device according to Claim 6, **characterised in that** the sleeve (86, 88) and the corresponding fixing bore (82, 84) comprise complementary shapes of flat in order to immobilise the sleeve in rotation, and complementary shapes of groove and lug in order to guide the said sleeve in translation and to form an end-of-travel stop.

8. Glazed opening comprising a leaf which slides in a frame and is locked in an upright of the said frame with the aid of a locking device according to one of Claims 1 to 7.
